# EUROPÄISCHE PATENTANMELDUNG

(11) **EP 4 596 978 A1**
(43) Veröffentlichungstag der Anmeldung: **06.08.2025**
(21) Anmeldenummer: 25151216.6
(22) Anmeldetag: 10.01.2025
(51) Int. Cl.: F24D 3/16, F24F 5/00, F24F 13/24, E04B 9/00

(54) **ZUM HEIZEN ODER KÜHLEN EINER RÄUMLICHKEIT BETREIBBARES DECKENELEMENT, SOWIE FUNKTIONSDECKE MIT DERARTIGEN DECKENELEMENTEN**

(30) Priorität: 02.02.2024 AT 500912024
(71) Anmelder: H4X e.U., 8055 Graz (AT)
(72) Erfinder: HIERZER, Andreas, 8010 Graz (AT)
(74) Vertreter: Isarpatent

(57) **Zusammenfassung**

Die Erfindung betrifft ein Deckenelement (3; 3'; 3"), das zum Heizen oder Kühlen einer mit diesem ausgestatteten Räumlichkeit (100) betreibbar ist. Das Deckenelement ist für eine Montage in einem Deckenbereich (101) der Räumlichkeit eingerichtet und mit einer Befestigungsgeometrie (43; 43') ausgebildet, welche ein Befestigen eines weiteren Funktionselements (4) oder mehrerer weiterer Funktionselemente (4) an dem Deckenelement ermöglicht. Das Deckenelement ist dafür ausgebildet, nach dessen Montage in dem Deckenbereich alleine oder im Zusammenwirken mit mindestens einem weiteren Deckenelement das weitere Funktionselement oder die weiteren Funktionselemente mechanisch zu tragen. Die Erfindung bezieht sich ferner auf eine Funktionsdecke (1; 1') für eine Räumlichkeit (100), umfassend eine Vielzahl derartiger Deckenelemente (3; 3'; 3") sowie mehrere Tragschienen (2) und mindestens ein weiteres Funktionselement (4), vorzugsweise mehrere weitere Funktionselemente (4). Bei der Funktionsdecke sind die Tragschienen an einer Rohdecke (102) unmittelbar oder mittelbar montiert oder in eine Rohdecke (102) integriert. Die Deckenelemente sind nebeneinander angeordnet und jeweils an mindestens zwei der Tragschienen montiert und gehalten. Das/die weitere(n) Funktionselement(e) ist bzw. sind vermittelt über das Deckenelement und die Tragschienen, an denen das Deckenelement montiert ist, an der Rohdecke gehalten.

## Beschreibung

### GEBIET DER ERFINDUNG

Die Erfindung betrifft ein Deckenelement, das zum Heizen oder Kühlen einer mit diesem ausgestatteten Räumlichkeit betreibbar ist. Ferner betrifft die Erfindung eine Funktionsdecke für eine Räumlichkeit, umfassend eine Vielzahl derartiger Deckenelemente.

### TECHNISCHER HINTERGRUND

Es ist bekannt, Räumlichkeiten, wie insbesondere größere Büroräume, mit Hilfe in einem Deckenbereich angeordneter Heiz- und/oder Kühlvorrichtungen zu beheizen und/oder zu kühlen. Derartige Heiz- und/oder Kühlvorrichtungen sind zum Beispiel insgesamt flächig ausgebildet und können Leitungen aufweisen, durch die ein Temperierfluid geleitet wird. In dieser Weise kann zum Beispiel ein Fußbodenbereich von Heiz-/Kühleinrichtungen frei gehalten werden. Zudem kann eine derartige Beheizung und/oder Kühlung dazu beitragen, ein angenehmes Raumklima zu schaffen.

Es sind beispielsweise Heizelemente bekannt, die mit einer Länge von mehreren Metern ausgebildet und im Deckenbereich der Räumlichkeit von einer Rohdecke abgehängt werden.

In der DE 200 11 751 U1 wird ferner ein Deckenelement beschrieben, mit dem Räume beheizt oder gekühlt werden können, wobei das Deckenelement eine Mineralfaserplatte und eine Gipsplatte, die als Verbund angeordnet sind, aufweist.

Weiterhin wird eine herkömmliche Vorrichtung zum Klimatisieren eines Raums mit einem unterhalb einer Decke vorgesehenen Wärmetauscher in der EP 2 410 246 A2 beschrieben. Der Wärmetauscher ist hierbei von einer Rohrschlange gebildet, die über Halteelemente an der Decke befestigt ist.

Wenngleich mit den vorstehend erläuterten, konventionellen Bauweisen mehr Freiheit im Fußbodenbereich, zum Beispiel für Verkabelungen, erreicht wird, hat es sich nun allerdings herausgestellt, dass die Anordnung von Heiz-/Kühlelementen im Deckenbereich in der herkömmlichen Weise bereits die Planung der Unterbringung weiterer Funktionsbauteile im Deckenbereich, wie zum Beispiel der Beleuchtungsvorrichtungen, ganz erheblich erschwert. Hinzu kommt, dass eine Ausstattung eines Rohbaus, etwa für ein Großraumbüro, in dieser konventionellen Weise die Anzahl der Gewerke, deren Arbeiten im Deckenbereich sorgfältig koordiniert werden müssen, vermehrt.

Einmal installiert, ist eine in der herkömmlichen Art und Weise geplante und gebaute Deckenkonstruktion, welche ein Temperieren des Raums durch Heizen und/oder Kühlen erlaubt, nachträglich zudem nur sehr schwierig veränderbar. Auch die Anordnung von Komponenten, wie etwa Beleuchtungseinrichtungen, die von der Beheizungs- oder Kühlungsfunktion separate Funktionen im Deckenbereich aufweisen, ist bei der herkömmlichen Vorgehensweise schwierig zu modifizieren. Anpassungen etwa an einen veränderten Bedarf bezüglich des Raumzuschnitts oder an ähnliche Anforderungen sind daher bei den bekannten Bauweisen sehr arbeitsaufwändig.

### ZUSAMMENFASSUNG DER ERFINDUNG

Vor diesem Hintergrund ist es eine Aufgabe der Erfindung, eine verbesserte Möglichkeit zum Beheizen und/oder Kühlen einer Räumlichkeit sowie zur Bereitstellung einer oder mehrerer weiterer Funktionen zu schaffen, die eine einfachere Planung und Montage ermöglicht und zudem nachträglich mit geringerem Aufwand bei Bedarf verändert werden kann.

Erfindungsgemäß wird diese Aufgabe durch ein Deckenelement mit den Merkmalen des Anspruchs 1 und/oder durch eine Funktionsdecke mit den Merkmalen des Anspruchs 12 gelöst.

Demgemäß wird ein Deckenelement vorgeschlagen, das zum Heizen oder Kühlen einer mit diesem ausgestatteten Räumlichkeit betreibbar ist. Das erfindungsgemäße Deckenelement ist für eine Montage in einem Deckenbereich der Räumlichkeit eingerichtet und mit einer Befestigungsgeometrie ausgebildet, welche ein Befestigen eines weiteren Funktionselements oder mehrerer weiterer Funktionselemente an dem Deckenelement ermöglicht. Hierbei ist das Deckenelement dafür ausgebildet, nach dessen Montage in dem Deckenbereich alleine oder im Zusammenwirken mit mindestens einem weiteren Deckenelement das weitere Funktionselement oder die weiteren Funktionselemente mechanisch zu tragen. Das weitere Deckenelement ist insbesondere ein erfindungsgemäßes Deckenelement.

Darüber hinaus wird erfindungsgemäß eine Funktionsdecke für eine Räumlichkeit vorgeschlagen, wobei die Funktionsdecke eine Vielzahl derartiger erfindungsgemä-ßer, mit einer Befestigungsgeometrie ausgestatteter Deckenelemente, mehrere Tragschienen und mindestens ein weiteres Funktionselement, vorzugsweise mehrere weitere Funktionselemente, umfasst. Hierbei sind die Tragschienen an einer Rohdecke der Räumlichkeit unmittelbar oder mittelbar über zusätzliche Haltelemente montiert oder die Tragschienen sind in eine Rohdecke der Räumlichkeit in einer zugänglichen Weise integriert. Die Deckenelemente sind nebeneinander angeordnet und jeweils an mindestens zwei der Tragschienen montiert und gehalten. Erfindungsgemäß ist vorgesehen, dass das weitere Funktionselement oder die weiteren Funktionselemente mit der Befestigungsgeometrie mindestens eines der Deckenelemente zusammenwirkt oder zusammenwirken und hierdurch vermittelt über das mindestens eine Deckenelement und die Tragschienen, an denen das mindestens eine Deckenelement montiert ist, an der Rohdecke gehalten ist oder sind.

Eine Idee der vorliegenden Erfindung besteht darin, dass ein Deckensystem vorgeschlagen wird, dessen eine Heiz- und/oder Kühlfunktion erfüllenden Deckenelemente zugleich als Trägerelemente für weitere Funktionselemente nutzbar sind. Die Deckenelemente werden somit in einer Weise ausgebildet, die es möglich macht, das oder die weiteren Funktionselement(e) an dem Deckenelement oder beispielsweise jeweils an zwei oder mehr Deckenelementen in einer definierten Weise zu befestigen, vorzugsweise auf flexible und bei Bedarf anpassbare Art, und zugleich die durch das Funktionselement, insbesondere durch dessen Gewichtskraft, in das Deckenelement bzw. die Deckenelemente eingetragenen Lasten aufzunehmen und zuverlässig in eine Rohdecke einzuleiten.

Die Planung und Installation einer Funktionsdecke werden mit der Erfindung einfacher und mit weniger Aufwand und Zeitbedarf möglich. Beispielsweise ist es nicht notwendig, für die Beheizung bzw. Kühlung der Räumlichkeit zum Einen, sowie für weitere Funktionen wie insbesondere die Beleuchtung, Akustikverbesserung, Beschallung oder Bereitstellung von Informationen zum Anderen, im Rahmen der einzelnen Gewerke jeweils separate Befestigungs- und Halteeinrichtungen anbringen zu lassen. Die Erfindung stellt stattdessen eine konsistente Befestigungslösung bereit, die auf den Deckenelementen als Träger einer Befestigungsgeometrie basiert.

Somit wird es möglich, bei einem Neubau oder einer Sanierung den Ausbau der Räumlichkeiten schneller zu planen und umzusetzen. In dieser Weise kann zum Beispiel Büroraum einfacher und kostengünstiger zur Verfügung gestellt werden. Mit Deckenelementen oder einer Funktionsdecke gemäß der Erfindung ausgestattete Räumlichkeiten bieten zudem eine wesentlich höhere Flexibilität für nachträgliche Veränderungen als herkömmliche Bauweisen, zumal die weiteren Funktionselemente nicht getrennt von den zum Heizen und/oder Kühlen ausgebildeten Deckenelementen befestigt und ggf. erneut befestigt werden müssen, sondern eine definierte Befestigungsgeometrie jeweils des Deckenelements nutzen. In dieser Weise wird auch eine Beschädigung der zum Heizen oder Kühlen verwendeten Einrichtungen, etwa durch versehentliches Anbohren von Temperierfluid führenden Leitungen, vermieden.

Vorteilhafte Ausgestaltungen und Weiterbildungen der Erfindung ergeben sich aus den weiteren Unteransprüchen sowie aus der Beschreibung unter Bezugnahme auf die Figuren.

In einer Ausgestaltung ermöglicht die Befestigungsgeometrie das Befestigen des weiteren Funktionselements oder der weiteren Funktionselemente auf einer Seite des Deckenelements, die nach dessen Montage der Räumlichkeit zugewandt ist. Somit ist die Befestigung eines oder mehrerer Funktionselemente(s), das/die eine Funktion in der Räumlichkeit erfüllen soll(en), einfach und zweckmäßig möglich.

Bei einer Weiterbildung ist die Befestigungsgeometrie an einer Seite des Deckenelements, die nach dessen Montage der Räumlichkeit zugewandt ist, ausgebildet und/oder von dieser Seite des Deckenelements zugänglich. Mit dieser Ausgestaltung wird einer Monteursperson, durch den vereinfachten Zugang zur Befestigungsgeometrie von der Seite der Räumlichkeit her, vorteilhaft ein Installieren oder Umbauen von Funktionselementen erheblich erleichtert, insbesondere auch nach einer vollflächigen oder weitgehend vollflächigen Installation der Deckenelemente.

In einer bevorzugten Ausgestaltung kann das weitere Funktionselement oder mindestens eines der weiteren Funktionselemente eine Beleuchtungsvorrichtung zur Beleuchtung der Räumlichkeit oder eines Teils dieser sein. Im Falle von Beleuchtungsvorrichtungen als Funktionselement(e) werden mit der Erfindung erhebliche Vorteile erreicht, zumal Beleuchtungsvorrichtungen oder -organe im Deckenbereich häufig zahlreich vorgesehen werden und deren Konfiguration und Anordnung für eine angenehme und passende Beleuchtung sorgfältig geplant sowie bei einer Änderung des Raumzuschnitts vielfach umfassend angepasst werden sollen.

Gemäß einer Weiterbildung ist das weitere Funktionselement oder eines der weiteren Funktionselemente ein Akustikelement zur Modifikation von akustischen Eigenschaften der Räumlichkeit oder eines Teils dieser. Auch im Falle von Akustikelementen als Funktionselement(e) erzielt die Erfindung große Vorteile, zumal diese Elemente oftmals zahlreich sind, erheblichen Bauraum beanspruchen und daher eine Befestigung an einer Vielzahl von Stellen notwendig machen können. Die Erfindung vereinfacht somit die Anordnung und räumliche Abstimmung von Akustikelementen mit anderen, weiteren Funktionselementen wie etwa den Beleuchtungsvorrichtungen in Planung und Umsetzung.

In einer noch weiteren Ausgestaltung kann das weitere Funktionselement oder eines der weiteren Funktionselemente einen Lautsprecher oder eine Anzeigevorrichtung, insbesondere einen Monitor, oder einen Sensor, insbesondere einen Sensor zum Detektieren einer Bewegung in der Räumlichkeit oder einen Sensor zum Detektieren von Rauch oder eines gasförmigen Stoffes oder einer erhöhten Temperatur, umfassen. Mit der Erfindung gelingt es somit mit geringem Aufwand, eine Beschallung und/oder die Anzeige etwa von Informationen in der Räumlichkeit zu ermöglichen sowie weitere Zusatzfunktionen mittels eines Sensors bereitzustellen.

Insbesondere ist das Deckenelement paneel- oder plattenartig ausgebildet. Somit kann das Deckenelement als ein flächiges Heiz- und/oder Kühlelement wirken und eine wirkungsvolle Beheizung und/oder Kühlung der Räumlichkeit ermöglichen. Deckenelemente dieser Art können gut flächenfüllend in dem Deckenbereich angeordnet werden, so dass eine Fläche der Decke gut für die Temperierfunktion sowie die weiteren Funktionen ausgenutzt werden kann.

Insbesondere kann das Deckenelement langgestreckt ausgebildet sein.

Gemäß einer weiteren Ausgestaltung ist/sind an oder in dem Deckenelement eine Leitung oder Leitungen zur Aufnahme eines Heiz- oder Kühlfluids, insbesondere einer Flüssigkeit, beispielsweise Wasser, vorgesehen oder anordenbar. Das Heiz- oder Kühlfluid kann alternativ zum Beispiel Wasser mit Zusätzen oder stattdessen ein anderes Temperierfluid sein. Die Leitung oder die Leitungen kann/können in dem Deckenelement zum Beispiel schlangen- oder mäanderförmig verlegt sein.

In einer Ausgestaltung weist das Deckenelement einen aus einem Metallmaterial, insbesondere aus Aluminium oder einer Aluminiumlegierung oder einem Stahl, ausgebildeten Grundkörper auf. Ein derartiger Grundkörper bietet insbesondere eine geeignete mechanische Festigkeit, um als Träger für weitere Funktionselemente zu dienen.

Der Grundkörper kann in einer Weiterbildung insbesondere als ein flaches Profil ausgebildet sein. Dies kann zu einer zweckmäßigen Herstellung eines Grundkörpers beitragen, beispielsweise eines Grundkörpers mit einer entlang einer Längsrichtung im Wesentlichen konstanten und womöglich komplexen Geometrie.

In einer Ausgestaltung ist die Befestigungsgeometrie mit einer hinterschnittenen Nut, insbesondere einer T-Nut, oder mehreren hinterschnittenen Nuten, insbesondere T-Nuten, ausgebildet, wobei die mehreren Nuten vorzugsweise gleichartig ausgebildet sind. Derartige Nuten ermöglichen die zuverlässige Befestigung einer Vielzahl weiterer Funktionselemente in vielfältiger und flexibler Anordnung.

Die Nut oder die Nuten können in einer Weiterbildung bei der Herstellung des Grundkörpers, insbesondere durch Strangpressen desselben, zum Beispiel als Profil, in den Grundkörper eingebracht sein. Die Nut oder die Nuten kann/können somit in zweckmäßiger Weise hergestellt werden. Eine Herstellung des Grundkörpers mittels Strangpressen kann insbesondere zweckmäßig sein, wenn der Grundkörper aus Aluminium oder einer Aluminiumlegierung hergestellt wird.

Bei einer weiteren Ausgestaltung ist die Befestigungsgeometrie mit einem Muster oder Raster einer Vielzahl von Öffnungen, insbesondere gleichartiger Öffnungen, ausgebildet. Die Befestigungsgeometrie kann zudem in einer weiteren Weiterbildung mit mehreren Gruppen jeweils gleichartiger, muster- oder rasterartig angeordneter Öffnungen versehen sein. Öffnungen eines oder mehrerer Typen sind gut geeignet, wenn der Grundkörper beispielsweise nicht als ein stranggepresstes Profil, sondern zum Beispiel als ein Blechteil oder Blechbiegeteil, etwa aus einem Stahl, gefertigt ist.

Insbesondere können die Öffnungen, beispielsweise als runde Löcher oder als Langlöcher, mittels Stanzen und/oder spanend in den Grundkörper eingebracht sein. Auf diese Weise lassen sich die Öffnungen zweckmäßig herstellen.

Ferner kann in einer weiteren Ausgestaltung vorgesehen sein, dass die Befestigungsgeometrie mit einer oder mehreren hinterschnittenen Nut(en), insbesondere einer oder mehrerer T-Nut(en), und zusätzlich mit einem Muster oder Raster einer Vielzahl von Öffnungen, die gleichartig oder gruppenweise gleichartig sind, ausgebildet sein. Somit werden noch vielfältigere Befestigungsmöglichkeiten an dem Deckenelement geschaffen.

Bei einer Weiterbildung der Funktionsdecke ist vorgesehen, dass die Tragschienen auf einer der Räumlichkeit zugewandten Oberfläche einer Betondecke als der Rohdecke befestigt oder von der Betondecke abgehängt montiert sind oder dass die Tragschienen in ein Betondecken-Fertigteil oder mehrere Betondecken-Fertigteile, mit dem oder denen die Rohdecke gebildet ist, integriert sind, beispielsweise in das oder die Betondecken-Fertigteil(e) eingebettet sind. Vielfältige Anordnungen der Tragschienen sind somit möglich.

Insbesondere können die Tragschienen beabstandet voneinander und parallel zueinander angeordnet sein. Längsrichtungen der Tragschienen erstrecken sich in dieser Ausgestaltung bevorzugt jeweils im Wesentlichen orthogonal zu Längsrichtungen der Deckenelemente. Somit können die Deckenelemente zweckmäßig entlang deren Länge gehalten werden.

In einer Ausgestaltung können die Tragschienen einen an einer Längsseite offenen Querschnitt, insbesondere einen C-förmigen Querschnitt, aufweisen. Auf diese Weise wird mit einer vergleichsweise einfachen Querschnittsgeometrie der Tragschiene eine zuverlässige und flexible Montage der Deckenelemente an diesen ermöglicht.

Gemäß einer Weiterbildung der Funktionsdecke sind Adapterstücke vorgesehen, die jeweils in eine der Tragschienen, insbesondere an einer frei wählbaren Stelle entlang einer Längsrichtung der Tragschiene, einsetzbar und, vorzugsweise lösbar, mit der Tragschiene mechanisch koppelbar sind. Die Deckenelemente sind hierbei dafür eingerichtet, jeweils mit mehreren der Adapterstücke mechanisch, vorzugsweise lösbar, gekoppelt zu werden. Beispielsweise können die Deckenelemente jeweils dafür eingerichtet sein, in entgegengesetzten Längsrandbereichen des Deckenelements jeweils mit einem oder vorzugsweise mehreren der Adapterstücke gekoppelt zu werden. Somit wird eine gut anpassbare Montage der Deckenelemente in dem Deckenbereich möglich.

In einer Ausgestaltung sind die Deckenelemente mit den Adapterstücken verklipsbar oder verrastbar. Dies ermöglicht eine besonders einfache und zeitsparende Montage der Deckenelemente.

In einer anderen Ausgestaltung können die Deckenelemente für ein Anschrauben an die Adapterstücke ausgebildet sein.

4Gemäß einer Weiterbildung der Funktionsdecke ist das weitere Funktionselement oder eines der weiteren Funktionselemente als eine Beleuchtungsvorrichtung zur Beleuchtung der Räumlichkeit oder eines Teils dieser, oder als ein Akustikelement zur Modifikation der akustischen Eigenschaften der Räumlichkeit oder eines Teils dieser, oder als ein Lautsprecher oder eine Anzeigevorrichtung oder ein Sensor ausgebildet. Zu den Vorteilen dieser Weiterbildung wird auf die obigen Ausführungen verwiesen.

Die obigen Ausgestaltungen und Weiterbildungen der Erfindung lassen sich, sofern sinnvoll, beliebig miteinander kombinieren. Weitere mögliche Ausgestaltungen, Weiterbildungen und Implementierungen der Erfindung umfassen auch nicht explizit genannte Kombinationen von zuvor oder im Folgenden bezüglich der Ausführungsbeispiele beschriebenen Merkmalen der Erfindung. Insbesondere wird dabei der Fachmann auch Einzelaspekte als Verbesserungen oder Ergänzungen zu der jeweiligen Grundform der vorliegenden Erfindung hinzufügen.

### INHALTSANGABE DER ZEICHNUNG

Die Erfindung wird nachfolgend anhand der in den Figuren der Zeichnungen angegebenen Ausführungsbeispiele näher erläutert. Es zeigen hierbei:
- Fig. 1: ein Deckenelement für eine Funktionsdecke gemäß einem ersten Ausführungsbeispiel der Erfindung, perspektivisch von einer ersten Seite;
- Fig. 2: das Deckenelement der Fig. 1 perspektivisch von einer zweiten Seite;
- Fig. 3: eine Detailansicht eines Endbereichs des Deckenelements der Fig. 1 perspektivisch von der zweiten Seite;
- Fig. 4-7: einige Schritte beim Aufbau der Funktionsdecke gemäß dem ersten Ausführungsbeispiel, perspektivisch von einer Räumlichkeit her gesehen;
- Fig. 8: die fertiggestellte Funktionsdecke gemäß dem ersten Ausführungsbeispiel, perspektivisch von einer der Räumlichkeit zugewandten Sichtseite gesehen;
- Fig. 9-12: die in Fig. 4-7 illustrierten Schritte in einer Seitenansicht;
- Fig. 13: die Funktionsdecke aus Fig. 8 in einer Seitenansicht;
- Fig. 14: ein Adapterstück beim Einsetzen in eine Tragschiene zur Bildung der Funktionsdecke des ersten Ausführungsbeispiels in Seitenansicht;
- Fig. 15, 16: das Adapterstück beim Einsetzen in die Tragschiene, wie in Fig. 14 gezeigt, in perspektivischen Ansichten;
- Fig. 17: mittels in Tragschienen eingesetzter Adapterstücke, wie in Fig. 14-16 gezeigt, gehaltener und nebeneinander angeordnete Deckenelemente gemäß dem ersten Ausführungsbeispiel, beim Befestigen eines weiteren, als Akustikelement ausgebildeten Funktionselements, perspektivisch und ausschnittsweise;
- Fig. 18: ein größerer Ausschnitt der Situation aus Fig. 17;
- Fig. 19: den in Fig. 7 und 12 gezeigten Schritt beim Aufbau der Funktionsdecke, in einer weiteren perspektivischen Ansicht;
- Fig. 20, 21: stirnseitige Detailansichten der in Fig. 13 gezeigten fertige Funktionsdecke gemäß dem ersten Ausführungsbeispiel;
- Fig. 22: eine vergrößerte Querschnittsansicht der Funktionsdecke aus Fig. 13, im Bereich eines der Adapterelemente, an dem zwei der Deckenelemente gehalten sind;
- Fig. 23: eine vergrößerte Querschnittsansicht der Funktionsdecke aus Fig. 13, im Bereich eines an einem der Deckenelemente gehaltenen Akustikelements;
- Fig. 24: eine perpektivische, ausschnittsweise Detailansicht B, wie in Fig. 19 angedeutet, einer Fixierung des Akustikelements aus Fig. 23;
- Fig. 25: eine sichtseitige Unteransicht eines Ausschnitts der Funktionsdecke gemäß dem ersten Ausführungsbeispiel, wie in Fig. 13 gezeigt;
- Fig. 26: eine stirnseitige Detailansicht einer Befestigung eines als Beleuchtungsvorrichtung ausgebildeten weitere Funktionselements mittels Abhängen an einem der Deckenelemente;
- Fig. 27: die Situation aus Fig. 26, perspektivisch von der Sichtseite gesehen, in einem Detail A, wie in Fig. 19 angedeutet;
- Fig. 28: Teile einer Funktionsdecke gemäß einer Variante des ersten Ausführungsbeispiels, in einer Seitenansicht
- Fig. 29: Teile einer Funktionsdecke gemäß einer noch weiteren Variante des ersten Ausführungsbeispiels, perspektivisch von der Sichtseite gesehen;
- Fig. 30: eine erste Befestigungsweise einer Tragschiene für die Funktionsdecke gemäß dem Ausführungsbeispiel der Fig. 1-29 und dessen Varianten, im Querschnitt einer beispielhaften Betondecke;
- Fig. 31: eine zweite Befestigungsweise einer Tragschiene für die Funktionsdecke gemäß dem Ausführungsbeispiel der Fig. 1-29 und dessen Varianten, im Querschnitt eines beispielhaften Betondecken-Fertigteils;
- Fig. 32: eine erste Befestigungsweise einer Tragschiene für die Funktionsdecke gemäß dem Ausführungsbeispiel der Fig. 1-29 und dessen Varianten, im Querschnitt einer beispielhaften Betondecke;
- Fig. 33: einen Ausschnitt einer Funktionsdecke gemäß einem zweiten Ausführungsbeispiel, mit einer Tragschiene, einem Adapterstück, einem Deckenelement und einem weiteren Funktionselement, schematisch in einem Querschnitt des Deckenelements;
- Fig. 34: einen Ausschnitt des Deckenelements gemäß dem zweiten Ausführungsbeispiel, in einer sichtseitigen Unteransicht;
- Fig. 35: ein Adapterstück und ein an diesem mittels Anschrauben montiertes Deckenelement gemäß einem noch weiteren Ausführungsbeispiel; und
- Fig. 36: eine vergrößerte Ansicht eines Ausschnitts des Akustikelements aus Fig. 17 sowie einer Befestigungskomponente für dieses.

Die beiliegenden Zeichnungen sollen ein weiteres Verständnis der Ausführungsformen der Erfindung vermitteln. Sie veranschaulichen Ausführungsformen und dienen im Zusammenhang mit der Beschreibung der Erklärung von Prinzipien und Konzepten der Erfindung. Andere Ausführungsformen und viele der genannten Vorteile ergeben sich im Hinblick auf die Zeichnungen. Die Elemente der Zeichnungen sind nicht notwendigerweise maßstabsgetreu zueinander gezeigt.

In den Figuren sind gleiche, funktionsgleiche und gleich wirkende Elemente, Merkmale und Komponenten - sofern nichts anderes angegeben ist - jeweils mit denselben Bezugszeichen versehen.

### BESCHREIBUNG VON AUSFÜHRUNGSBEISPIELEN

Fig. 1-29, 36 illustrieren eine Funktionsdecke 1 gemäß einem ersten Ausführungsbeispiel der Erfindung. Die Funktionsdecke 1 ist zur Installation in einer Räumlichkeit 100 vorgesehen, beispielsweise in einem Büroraum, etwa einem Großraumbüro. Die Funktionsdecke 1 kann jedoch gleichermaßen für eine Vielfalt anders gearteter Räumlichkeiten nützlich sein und dort Anwendung finden.

Die Funktionsdecke 1 umfasst eine Vielzahl von paneel- oder plattenartigen, langgestreckt ausgebildeten, gleichartigen Deckenelementen 3, die jeweils zum Heizen oder Kühlen der mit dem Deckenelement 3 ausgestatteten Räumlichkeit 100 betreibbar sind und die dafür eingerichtet sind, in einem Deckenbereich 101 der Räumlichkeit 100 montiert zu werden.

Das Deckenelement 3 weist einen Grundkörper 23 auf, der als ein flaches Profil aus Aluminium oder einer Aluminiumlegierung ausgebildet ist. Bei der Herstellung des Grundkörpers 23, die insbesondere mittels Strangpressens erfolgen kann, wurde der Grundkörper 23 mit mehreren gleichartigen, hinterschnittenen Nuten 143 versehen. Die Nuten 143 erstrecken sich parallel zueinander und parallel zu einer Längsrichtung L3 des Deckenelements 3 auf einer Seite 13 des Deckenelements 3, die nach dessen Montage der Räumlichkeit 100 zugewandt ist, und öffnen sich zu der Seite 13 hin.

Auf einer der Seite 13 entgegengesetzten Seite des Deckenelements 3, die nach der Montage einer Rohdecke 102 der Räumlichkeit 100 zugewandt ist, ist das Deckenelement 3 mit mindestens einer fluidführenden Leitung 33 ausgestattet, in der ein Heiz- und/oder Kühlfluid, insbesondere eine Flüssigkeit wie beispielsweise Wasser, zirkulieren kann. Die Leitung 33 kann an dem Grundkörper 23 zwischen einstückig an diesem vorgesehenen Rippen 63 angeordnet und durch diese Rippen 63 gehalten sein. Fig. 22 beispielsweise zeigt in einer Querschnittsansicht derartige Rippen 63, die beispielsweise ebenfalls beim Strangpressen des Grundkörpers 23 hergestellt sind und miteinander einen Kanal mit einem gerundeten Grund bilden, wodurch ein guter Kontakt und ein guter Wärmeübergang zwischen Leitung 33 und Grundkörper 23 erreicht wird.

Die Deckenelemente 3 können zum Beispiel jeweils eine Länge von etwa 6 m aufweisen, wobei andere Längen jedoch ebenfalls denkbar sind.

Die Funktionsdecke 1 weist ferner mehrere Tragschienen 2, eine Vielzahl von Adapterstücken 5 sowie weitere Funktionselemente 4 auf.

Fig. 4-7 illustrieren einige Schritte der Installation der Funktionsdecke 1 im Deckenbereich 101 der Räumlichkeit 100.

Zunächst werden die Tragschienen 2 parallel zueinander in Abständen, insbesondere gleichmäßigen Abständen, beispielsweise im Abstand von 2 m zueinander, an der Rohdecke 102 befestigt. Die Tragschienen 2 können hierzu, wie in Fig. 30 beispielhaft illustriert, direkt an einer der Räumlichkeit 100 zugewandten Oberfläche der Rohdecke 102 fixiert werden, zum Beispiel durch Anschrauben, oder stattdessen mittelbar mit Hilfe von zusätzlichen Halteelementen 22, wie in Fig. 32 gezeigt, von der Rohdecke 102 abgehängt befestigt werden, um einen Abstand zwischen den Tragschienen 2 und der Rohdecke 102 zu schaffen. Die Rohdecke 102 ist in Fig. 30, 32 jeweils als eine Betondecke 103 ausgebildet, wobei aber stattdessen eine andere Deckenbauweise ebenfalls in Betracht kommen kann. In einer Alternative können die Tragschienen 2 in ein Decken-Fertigteil, etwa ein Betondecken-Fertigteil 103', eingebettet und dadurch integriert sein. Eine derartige Einbettung der Tragschiene 2 zeigt beispielhaft Fig. 31.

Die Tragschienen 2 sind untereinander gleichartig ausgebildet und weisen jeweils einen C-förmigen Querschnitt auf, der an einer Längsseite 12 geöffnet ist. Die offene Längsseite 12 weist nach der Montage bzw. Einbettung der Tragschiene 2 zu der Räumlichkeit 100 hin. Im Falle der Einbettung der Tragschiene 2, wie etwa in Fig. 31, ist zumindest die offene Längsseite 12 von der Räumlichkeit 100 her zugänglich.

Die Adapterstücke 5 dienen einer Montage der Deckenelemente 3 an den Tragschienen 2, wobei die Deckenelemente 3 bei dem gezeigten Ausführungsbeispiel nebeneinander und parallel zueinander derart angeordnet werden, dass die Längsrichtungen L3 der Deckenelemente 3 im Wesentlichen in einem rechten Winkel zu den Längsrichtungen L2 der Tragschienen 2 verlaufen.

An den Tragschienen 2 werden jeweils mehrere Adapterstücke 5 voneinander beabstandet angeordnet, siehe Fig. 5. Die in Fig. 14-16 vergrößert gezeigten Adapterstücke 5 sind gleichartig ausgebildet und weisen jeweils ein Basisteil 75 auf, an dem beidseits als Federelemente ausgebildete Rastelemente 15, die auch als Einrastfedern bezeichnet werden können, angeordnet sind. Zudem weist jedes der Adapterstücke 5 ein relativ zum Basisteil 75 drehbares Eingriffselement 25 auf. Um das Adapterstück 5 jeweils mit der Tragschiene 2 zu koppeln, wird das Adapterstück 5 an einer frei wählbaren Stelle entlang der Längsrichtung L2 mit dem Eingriffselement 25 voran durch die offene Längsseite 12 der Tragschiene 2 in deren Inneres eingeführt.

Das Eingriffselement 25 ist flach, länglich und plattenartig ausgebildet und weist zwei einander diagonal gegenüberliegende, gerundete Ecken sowie zwei weitere, einander gegenüberliegende Ecken im Wesentlichen ohne Rundung auf. Fig. 14-16 zeigen, dass während des Einsetzens eine Längserstreckungsrichtung des Eingriffselements 25 im Wesentlichen parallel zu der Längsrichtung L2 der Tragschiene 2 verläuft. Wenn sich das Eingriffselement 25 vollständig im Inneren der Tragschiene 2 befindet, wird das Eingriffselement 25, von der Räumlichkeit 100 her, um einen Winkel von etwa 90 Grad verdreht. Hierfür kann an der von der Tragschiene 2 abgewandten Seite des Adapterstücks 5 eine Eingriffsgeometrie eines Drehzapfens 35, der mit dem Eingriffselement 25 fest verbunden und im Basisteil 75 gelagert ist, zugänglich sein, etwa durch eine Öffnung im Basisteil 75. Nach dem Verdrehen des Eingriffselements 25 ist das Adapterstück 5 mit der Tragschiene 2 schnell, einfach und zuverlässig mechanisch gekoppelt. Ein Lösen dieser mechanischen Kopplung bei Bedarf wird durch Drehen des Eingriffselements 25 in einer entgegengesetzten Richtung erreicht.

Die Adapterstücke 5 werden, siehe Fig. 5, in dieser Weise derart an den Tragschienen 2 befestigt, dass korrespondierende der Adapterstücke 5 an jeder der Tragschienen 2 miteinander auf einer Linie liegen. Die freie Wählbarkeit der Position der Adapterstücke 5 entlang der Tragschienen 2 macht eine hohe Flexibilität der Positionierung der Deckenelemente 3 in Richtung L2 möglich.

In Varianten des ersten Ausführungsbeispiels könnten die Adapterstücke 5 in anderer Weise an den Tragschienen 2 befestigt werden, beispielsweise mittels Einklipsens, Verrastens oder mittels Schrauben.

Nach Fixierung aller Adapterstücke 5 werden die Deckenelemente 3 von der Seite der Räumlichkeit 100 her jeweils an mehreren der Adapterstücke 5 eingerastet und dadurch lösbar an den Tragschienen 2 mechanisch gehalten. Hierbei ist jedes Deckenelement 3 mindestens an zwei Tragschienen 2, in Fig. 6 beispielhaft an drei Tragschienen 2, rastend montiert und gehalten.

In dieser Weise werden die Deckenelemente 3, sowie ergänzende, schmälere Deckenelemente 3a etwa für Randgebiete der Räumlichkeit, ein flächiges Gebiet des Deckenbereichs 101 füllend nebeneinander angeordnet. Fig. 17 zeigt in vergrößerter Ansicht auch einen Ausschnitt eines Deckenelements 3a, das in Fig. 17 beispielhaft nicht mit einer Leitung 33 zum Heizen und/oder Kühlen versehen ist, sondern zum Beispiel als Randabschluss dient. In einer Variante könnte auch an dem Deckenelement 3a eine Leitung 33 angeordnet sein.

Die mechanische Kopplung der Deckenelemente 3 mit den Adapterstücken 5 und dadurch mit den Tragschienen 2 ist in den Fig. 20-22 vergrößert dargestellt. Die Deckenelemente 3 weisen an beiden Längsseiten dieser jeweils einen Randbereich 53 auf, der im Profilquerschnitt des Grundkörpers 23 als eine L-förmig ausgebildete Rippe gebildet ist. Ein Schenkel der L-Form steht hierbei am Längsrand des Deckenelements 3 nach außen vor. Die Deckenelemente 3a können in analoger Weise mit Längsrandbereichen 53 versehen sein.

An einer dem Eingriffselement 25 entgegengesetzten Seite weist das Basisteil 75 des Adapterstücks 5 einen Zentralabschnitt 55 sowie symmetrisch beidseits von diesem angeordnete Wandabschnitte 45 auf. Jeder der Wandabschnitte 45 begrenzt mit dem Zentralabschnitt 55 einen kanalartigen Innenbereich, in den die federnden Rastelemente 15 vom Zentralabschnitt 55 hinein geneigt vorstehen.

Zur mechanischen Kopplung eines Deckenelements 3, oder 3a, mit den Adapterstücken 5 wird der Randbereich 53 in den Innenbereich zwischen dem Zentralabschnitt 55 und dem Wandabschnitt 45 eingeführt, wobei der freistehende Schenkel der L-Form über das rampenartig geneigte Rastelement 15 gleitet und das Rastelement 15 federnd zurückdrückt, bis dieses hinter den freien Schenkel 153 der L-Form des Randbereichs 53 einschnappt, siehe insbesondere Fig. 22. Zum Lösen der rastenden Kopplung kann beispielsweise ein hinreichend flaches Werkzeug verwendet werden, um das Rastelement 15 zurückzudrücken. In dieser Weise sind die Deckenelemente 3, 3a jeweils randseitig mit den Adapterstücken 5 verklipsbar oder verrastbar, wobei zwischen einander benachbarten Längsrändern einander benachbart angeordneter Deckenelemente 3, 3 oder 3, 3a nur ein schmaler Zwischenraum verbleibt. Das Zusammenwirken der Randbereiche 53 mit den Rastelementen 15 kann zudem vorteilhaft eine frei wählbare Positionierung der Deckenelemente 3, 3a in Richtung L3 ermöglichen.

Nach Fixierung der Deckenelemente 3 und bei Bedarf 3a ist eine im Wesentlichen geschlossene Fläche gebildet, siehe Fig. 6, die ein Beheizen oder Kühlen der Räumlichkeit von dem Deckenbereich 101 her ermöglicht. Die Deckenelemente 3 sind hierbei zuverlässig und zugleich einfach montierbar durch die Tragschienen 2 an der Rohdecke 102 getragen.

Zugleich dienen bei der Funktionsdecke 1, wie nachstehend beschrieben, die Deckenelemente 3 als Träger für die weiteren Funktionselemente 4. Auch die ergänzenden Deckenelemente 3a können bei einigen Ausführungen als solche Träger dienen. In den Figuren sind nicht alle Adapterstücke 5, mittels derer die ergänzenden Deckenelemente 3a gehalten werden können, dargestellt.

Hierzu sind die hinterschnittenen Nuten 143 als flache T-Nuten ausgebildet. Mit den T-Nuten 143 ist eine Befestigungsgeometrie 43 gebildet, die von der der Räumlichkeit 100 nach der Montage zugewandten Seite 13 der Deckenelemente 3, 3a zugänglich und auf der Seite 13 angeordnet ist. Die Befestigungsgeometrie 43 ermöglicht ein Befestigen einer Vielzahl der weiteren Funktionselemente 4 auf der der Räumlichkeit 100 zugewandten Seite 13 der Deckenelemente 3, 3a, wobei das weitere Funktionselement 4 jeweils mit der Befestigungsgeometrie 43 zusammenwirkt.

Fig. 6 zeigt die im Wesentlichen geschlossene, zusammenhängende, durch die Deckenelemente 3 und 3a gebildete Fläche, die unterseitig mit den zur Räumlichkeit 100 gewandten parallelen Nuten 143 ausgestattet ist.

Hierbei kann zum Beispiel ein weiteres Funktionselement 4 von nur einem der Deckenelemente 3 oder von einem Deckenelement 3 im Zusammenwirken mit einem oder mehreren weiteren Deckenelement(en) 3, oder 3a, mechanisch getragen werden. Die Deckenelemente 3, 3a, die Adapterstücke 5 und die Tragschienen 2 sind dafür eingerichtet, die Lasten, insbesondere Gewichtskräfte, die die weiteren Funktionselemente 4 in die Deckenelemente 3 und ggf. 3a eintragen, zuverlässig in die Rohdecke 102 einzuleiten.

Zwei beispielhafte weitere Funktionselemente 4 als Bestandteile der Funktionsdecke 1 zeigt Fig. 7. Eines der weiteren Funktionselemente 4 ist als eine Beleuchtungsvorrichtung 14 zur Beleuchtung der Räumlichkeit 100 oder eines Teils der Räumlichkeit 100, beispielhaft als eine langgestreckte Beleuchtungsvorrichtung 14, ausgebildet. Ein weiteres Funktionselement 4 ist als ein Akustikelement 24 ausgebildet und dient einer Modifikation, insbesondere einer Verbesserung, von akustischen Eigenschaften der Räumlichkeit 100 oder eines Teils derselben.

Eine fertiggestellte Funktionsdecke 1 zeigt Fig. 8 in perspektivischer Ansicht von einer Sichtseite der Funktionsdecke 1 her, die der Räumlichkeit 100 zugewandt ist und im Deckenbereich 101 angeordnet ist. Die Deckenelemente 3 tragen hierbei eine Vielzahl von gleichartigen, langgestreckten und parallel zueinander angeordneten Akustikelementen 24 als weiterer Funktionselemente 4, wobei von diesen in Fig. 8 der besseren Übersicht halber nur einige mit dem Bezugszeichen 24 versehen sind.

Zwischen zwei der Akustikelemente 24 ist im Wesentlichen parallel zu diesen eine langgestreckte Beleuchtungsvorrichtung 14 als weiteres Funktionselement 4 angeordnet.

Fig. 8 zeigt ferner, dass in Fig. 8 die Längsrichtungen L3 der Deckenelemente 3 parallel zu einer Längsrichtung L14 der Beleuchtungsvorrichtung 14 und parallel zu einer Längsrichtung L24 der Akustikelemente 24 verlaufen. Die Längsrichtungen L3, L14 und L24 sind zudem im Wesentlichen normal zu den Längsrichtungen L2 der Tragschienen 2 ausgerichtet. Hierbei ist bei der beispielhaften Ausführung in Fig. 8 jedes der weiteren Funktionselemente 4 durch eines der Deckenelemente 3, an mehrerer Stellen längs desselben, mechanisch getragen.

Die Vielzahl gleichartiger T-Nuten 143, die als Befestigungsgeometrie 43 dienen, ermöglicht eine sehr vielfältige, flexible Anordnung der weiteren Funktionselemente 4. Deren Befestigung unter Nutzung der T-Nuten 143 wird im Folgenden näher beschrieben. Hierzu wird insbesondere auf die Fig.17-27 und 36 verwiesen.

An dem Akustikelement 24, welches beispielhaft mit einer schmalen, langgestreckten Grundform ausgebildet ist, sind an einer schmalen Längsseite mehrere Befestigungskomponenten 6 angeordnet, zum Beispiel vier Befestigungskomponenten 6, die über die Länge des Akustikelements 24 verteilt und in Abständen voneinander angeordnet sind. Fig. 17-19, 24 zeigen jeweils eines dieser. Fig. 36 zeigt die in einer flachen Aussparung des Akustikelements 24 an diesem fixierte Befestigungskomponente 6.

Die Befestigungskomponente 6 weist an einer ersten Seite derselben zwei feste Hakenabschnitte 36 und an einer der ersten Seite entgegengesetzten zweiten Seite zwei bewegbare Hakenabschnitte 16 auf. Die festen und bewegbaren Hakenabschnitte 36 und 16 sind dafür ausgebildet, die Hinterschnitte der flachen T-Nut 143 zu hintergreifen und auf diese Weise das Akustikelement 24 unter Nutzung der Befestigungsgeometrie 43 zu befestigen, siehe etwa Fig. 22, 23 . Zum Befestigen können die festen Hakenabschnitte 36 hinter den Hinterschnitt an einer Seite der T-Nut 143 eingeführt und dann das Akustikelement 24 in dessen Endposition verschwenkt werden, wodurch die bewegbaren Hakenabschnitte 16, insbesondere mit Hilfe von Gleitrampen dieser, die von dem Akustikelement 24 weg weisen, hinter dem Hinterschnitt an der anderen Seite der T-Nut 143 einrasten. Ein Betätigungsabschnitt 26 der Befestigungskomponente 6 ermöglicht ein Zurückziehen der bewegbaren, zum Beispiel federbelasteten Hakenabschnitte 16, um das Akustikelement 24 wieder lösen zu können. Fig. 19, 22, 24, 25 zeigen, dass der Betätigungsabschnitt 26 nach Befestigen des Akustikelements 24 auf der Seite 13 des Deckenelements 3 zugänglich ist. In dieser Weise befestigte Akustikelemente 24 zeigen Fig. 19-25.

Das als Beleuchtungsvorrichtung 14 ausgebildete weitere Funktionselement 4 ist beispielsweise in Fig. 19 von einem Deckenelement 3 unter Nutzung der Befestigungsgeometrie 43 mittels zweier gleichartiger Befestigungskomponenten 7 abgehängt befestigt. Bei Bedarf können mehr als zwei Befestigungskomponenten 7 verwendet werden, die zudem je nach Ausrichtung der Beleuchtungsvorrichtung 14 mit der Befestigungsgeometrie 43 an zwei oder mehr der Deckenelemente 3 in gleicher Weise zusammenwirken können.

Die Befestigungskomponente 7 ist in Fig. 21, 26 und 27 näher illustriert und kann beispielhaft als eine im Wesentlichen einteilige Komponente ausgebildet sein, mit der ein Seil 37 zum Abhängen des Funktionselements 4 verbunden ist. An einer Seite, die einem Austritt des Seils 37 entgegengesetzt ist, weist die Befestigungskomponente 7 ein Eingriffselement 27 auf, das zum Beispiel einstückig mit einem nicht näher bezeichneten, von der Seite 13 des Deckenelements 3 zugänglichen Betätigungsbereich gebildet ist. Das Eingriffselement 27 ist in zwei Abschnitten ausgebildet, zwischen denen eine Ausnehmung 17 vorgesehen ist. Eine Monteurperson kann das Eingriffselement 27 in die T-Nut 143 einführen und dann unter Verwendung des Betätigungsbereichs um einen Winkel von in etwa 90 Grad verdrehen, wodurch das Eingriffselement 27 die Hinterschnitte der T-Nut 143 hintergreift. In Fig. 27 ist das Verdrehen durch einen doppelt-strichpunktierten Pfeil angedeutet. Die Ausnehmung 17 kann ein gewisses elastisches Zurückweichen der Abschnitte des Eingriffselements 27 in seitlicher Richtung der T-Nut 143 beim Verdrehen ermöglichen, wodurch die Befestigungskomponente 7 in der fixierten Stellung, siehe Fig. 26-27, fest sitzt.

Die Befestigungskomponenten 6 und 7 sind jeweils mit hoher Flexibilität an einer frei wählbaren Stelle einer gewählten T-Nut 143 fixierbar, so dass das Funktionselement 4 frei entlang der T-Nut 143 platzierbar ist.

Bei einer Funktionsdecke 1 können in einer Variante des ersten Ausführungsbeispiels, die in Fig. 28 illustriert ist, Funktionselemente 4 derart an den Deckenelementen 3 und/oder 3a befestigt werden, dass sich eine Längsrichtung des weiteren Funktionselements 4 nicht parallel, sondern in einem Winkel zu den Längsrichtungen L3 der Deckenelemente 3 erstreckt, insbesondere rechtwinklig zu den Längsrichtungen L3. Fig. 28 zeigt dies beispielhaft für eine Beleuchtungsvorrichtung 14, deren Längsrichtung L14 rechtwinklig zu der Längsrichtung L3 und parallel zu der Längsrichtung L2 der Tragschienen 2 verläuft. Die Beleuchtungsvorrichtung 14 wird hierbei von zweien der Deckenelemente 3 abgehängt getragen. Auch Akustikelemente 24 können mit einer Ausrichtung der Längsrichtung L24 dieser rechtwinklig, oder in einem anderen Winkel, zu den Längsrichtungen L3 angeordnet werden. Darüber hinaus ist es in einer zeichnerisch nicht dargestellten Variante möglich, das weitere Funktionselement 4 wie beispielsweise die Beleuchtungsvorrichtung 14 oder das Akustikelement 24 nicht parallel zu einer mit den Deckenelementen 3 gebildeten Ebene, sondern schräg zu dieser anzuordnen, zum Beispiel mittels unterschiedlich langer Seile 37.

Fig. 29 illustriert einige Teile einer Funktionsdecke 1 gemäß einer noch weiteren Variante des ersten Ausführungsbeispiels, wobei eine Beleuchtungsvorrichtung 14 in gleicher Weise wie in Fig. 28 angeordnet und befestigt ist. Bei der in Fig. 29 gezeigten Funktionsdecke 1 sind zusätzlich zu der Beleuchtungsvorrichtung 14 weitere Funktionselemente 4 vorgesehen. Eines der weiteren Funktionselemente 4 ist als eine Anzeigevorrichtung 34, insbesondere ein Monitor, ausgebildet. Auf dem Monitor können zum Beispiel Informationen für die Benutzer der Räumlichkeit 100 dargestellt werden. Die Anzeigevorrichtung 34 ist an zwei einander benachbarten Deckenelementen 3 befestigt, beispielhaft abgehängt. Ein anderes der weiteren Funktionselemente 4 ist in der Variante der Fig. 29 als ein Lautsprecher 44 ausgebildet und an einem der Deckenelemente 3 abgehängt befestigt. Die Befestigung des Lautsprechers 44 und der Anzeigevorrichtung 34 ist in Fig. 29 in gleicher Weise wie für die Beleuchtungsvorrichtung 14 beschrieben mittels Befestigungskomponenten 7 implementiert.

Zudem kann das in Fig. 29 schematisch dargestellte weitere, als Lautsprecher 44 ausgebildete Funktionselement 4 stattdessen zum Beispiel in gleicher oder ähnlicher Form als ein Sensor oder mit einem Sensor ausgebildet sein. Der Sensor kann beispielsweise ein Bewegungssensor sein, der eine Bewegung in der Räumlichkeit 100 detektiert, beispielsweise um darauf basierend eine Ansteuerung der Beleuchtungsvorrichtung 14 vorzusehen. Ferner ist es denkbar, Sensoren anderer Art, wie Rauchmelder oder Sensoren zum Detektieren von Hitze oder eines gasförmigen Stoffes in analoger Weise wie den Lautsprecher 44 zu befestigen.

Weitere Funktionselemente 4, die als Beleuchtungsvorrichtungen 14 oder Akustikelemente 24 oder Anzeigevorrichtungen 34 oder Sensoren oder Lautsprecher 44 ausgebildet sind, können bei Funktionsdecken 1, 1' gemäß allen hier beschriebenen Ausführungsbeispielen der Erfindung vorgesehen sein. Verschiedenste Kombinationen der genannten Funktionselemente 4 sind möglich. Weitere Funktionselemente 4 anderer Art sind jedoch ebenfalls denkbar.

Die Funktionsdecke 1 bietet vorteilhaft die Möglichkeit, einen Deckenbereich, der zum Heizen und/oder Kühlen der Räumlichkeit genutzt werden soll, in einer platz- und aufwandsparenden, ästhetisch ansprechenden Weise für die Unterbringung weitere Funktionselemente 4, etwa zur Beleuchtung, akustischen Verbesserung, Beschallung, Informationsanzeige oder für Sensorik, zu nutzen. Die Funktionsdecke 1 ist zeitsparend planbar und umsetzbar und bietet die Möglichkeit, die Funktionselemente 4 im Bedarfsfall mit verringertem Aufwand anders anzuordnen oder auszutauschen, zum Beispiel wenn sich die Nutzung der Räumlichkeit 100 verändert.

Eine Funktionsdecke 1' gemäß einem zweiten Ausführungsbeispiel ist in Fig. 33 und 34 schematisch und ausschnittsweise gezeigt. Die Funktionsdecke 1' weist Tragschienen 2, Adapterstücke 5, Deckenelemente 3' und weitere Funktionselemente 4 auf. Die Tragschienen 2 und Adapterstücke 5 sind wie oben zum ersten Ausführungsbeispiel ausgebildet sowie montiert. Ferner sind die Funktionselemente 4 wie zum ersten Ausführungsbeispiel im Vorstehenden erläutert ausgebildet, jedoch jeweils mit im Vergleich zum ersten Ausführungsbeispiel modifizierten Befestigungskomponenten 6' ausgestattet.

Auch bei dem zweiten Ausführungsbeispiel sind die Deckenelemente 3' mit Leitungen 33 für ein Heiz- und/oder Kühlfluid ausgestattet.

Die Deckenelemente 3' des zweiten Ausführungsbeispiels weisen jedoch, anders als jene des ersten Ausführungsbeispiels, keine sichtseitigen T-Nuten als Befestigungsgeometrie für die weiteren Funktionselemente 4 auf. Bei dem zweiten Ausführungsbeispiel ist das Deckenelement 3' auf der der Räumlichkeit 100 nach der Montage zugewandten Seite 13 eben und glatt ausgebildet und weist eine Befestigungsgeometrie 43' für die weiteren Funktionselemente 4 auf, die mit einem Muster oder Raster einer Vielzahl von Öffnungen 143' und 243' ausgebildet ist.

Bei dem zweiten Ausführungsbeispiel ist, siehe Fig. 34, die Befestigungsgeometrie 43' mit einer Vielzahl gleichartiger, runder Löcher 143' und einer Vielzahl gleichartiger Langlöcher 243' gebildet. In Varianten können stattdessen anders geformte Öffnungen vorgesehen sein. Zudem ist es in Varianten des zweiten Ausführungsbeispiels möglich, nur eine Art gleichartiger Öffnungen als Befestigungsgeometrie 43' einzubringen.

Jedes Funktionselement 4 weist bei dem zweiten Ausführungsbeispiel eine oder mehrere der Befestigungskomponenten 6' auf. Die Befestigungskomponente 6' ist dafür ausgebildet, in eine oder mehrere der Öffnungen 143' und 243' einzugreifen und den Grundkörper 23' zu hintergreifen, um das Funktionselement 4 an dem Deckenelement 3' zu halten. Beispielsweise kann die Befestigungskomponte 6' einen verdrehbaren Eingriffsabschnitt oder einen einrastbaren Eingriffsabschnitt aufweisen.

Das Deckenelement 3' des zweiten Ausführungsbeispiels ist beispielsweise aus einem Stahlblech gebildet. Zum Beispiel kann ein Grundkörper 23' aus dem Stahlblech mittels Biegens im Ganzen oder mittels Biegens einzelner Teile und Verbinden dieser gefertigt werden. Die Öffnungen 143', 243' können zum Beispiel zeitsparend durch Stanzen eingebracht werden. Alternativ ist eine Einbringung der Öffnungen 143', 243' in anderer Weise, etwa spanend, denkbar.

Bei einer noch weiteren Variante könnten Öffnungen, beispielsweise analog den Öffnungen 143' und/oder 243', mit Nuten, etwa den T-Nuten 143 des ersten Ausführungsbeispiels, in einer Befestigungsgeometrie eines Deckenelements kombiniert werden, um eine noch größere Anzahl unterschiedlicher Befestigungsweisen zu ermöglichen.

Bei einem noch weiteren Ausführungsbeispiel einer Funktionsdecke, die in Fig. 35 nur ausschnittsweise gezeigt ist, können Deckenelemente 3", statt eines Verrastens, mittels Schrauben 65" an einem Adapterstück 5" angeschraubt sein. Darüber hinaus können das Adapterstück 5" und das Deckenelement 3" wie oben zum ersten oder zweiten Ausführungsbeispiel für das Adapterstück 5 und die Deckenelemente 3, 3a, 3' beschrieben ausgebildet sein.

Wenngleich die Erfindung vorstehend anhand bevorzugter Ausführungsbeispiele vollständig beschrieben wurde, ist sie nicht darauf beschränkt, sondern auf vielfältige Art und Weise modifizierbar.

### BEZUGSZEICHENLISTE

- 1, 1': Funktionsdecke
- 2: Tragschiene
- 22: Halteelement
- 12: Längsseite (Tragschiene)
- L2: Längsrichtung (Tragschiene)
- 3: Deckenelement
- 3', 3": Deckenelement
- 3a: ergänzendes Deckenelement
- L3: Längsrichtung (Deckenelement)
- 13: Seite (Deckenelement)
- 23: Grundkörper
- 33: Leitung
- 43, 43': Befestigungsgeometrie
- 143: T-Nut
- 143', 243': Öffnung
- 53: Randbereich
- 153: Schenkel
- 63: Rippe
- 4: weiteres Funktionselement
- 14: Beleuchtungsvorrichtung
- L14: Längsrichtung (Beleuchtungsvorrichtung)
- 24: Akustikelement
- L24: Längsrichtung (Akustikelement)
- 34: Anzeigevorrichtung
- 44: Lautsprecher
- 5, 5": Adapterstück
- 15: Rastelement
- 25: Eingriffselement
- 35: Drehzapfen
- 45: Wandabschnitt
- 55: Zentralabschnitt
- 65": Schraube
- 75: Basisteil
- 6, 6': Befestigungskomponente
- 16: bewegbarer Hakenabschnitt
- 26: Betätigungsabschnitt
- 36: fester Hakenabschnitt
- 7: Befestigungskomponente
- 17: Ausnehmung
- 27: Eingriffsabschnitt
- 37: Seil
- 100: Räumlichkeit
- 101: Deckenbereich
- 102: Rohdecke
- 103: Betondecke
- 103': Betondecken-Fertigteil

## Patentansprüche

1. Deckenelement (3; 3'; 3"), das zum Heizen oder Kühlen einer mit diesem ausgestatteten Räumlichkeit (100) betreibbar ist, wobei das Deckenelement (3; 3'; 3") für eine Montage in einem Deckenbereich (101) der Räumlichkeit (100) eingerichtet ist und mit einer Befestigungsgeometrie (43; 43') ausgebildet ist, welche ein Befestigen eines weiteren Funktionselements (4) oder mehrerer weiterer Funktionselemente (4) an dem Deckenelement (3; 3'; 3") ermöglicht, wobei das Deckenelement (3; 3'; 3") dafür ausgebildet ist, nach dessen Montage in dem Deckenbereich (101) alleine oder im Zusammenwirken mit mindestens einem weiteren Deckenelement (3, 3a, 3'; 3") das weitere Funktionselement (4) oder die weiteren Funktionselemente (4) mechanisch zu tragen.

2. Deckenelement nach Anspruch 1, **dadurch gekennzeichnet, dass** die Befestigungsgeometrie (43; 43') das Befestigen des weiteren Funktionselements (4) oder der weiteren Funktionselemente (4) auf einer Seite (13) des Deckenelements (3; 3'; 3"), die nach dessen Montage der Räumlichkeit (100) zugewandt ist, ermöglicht und/oder dass die Befestigungsgeometrie (43; 43') an einer Seite (13) des Deckenelements (3; 3'; 3"), die nach dessen Montage der Räumlichkeit (100) zugewandt ist, ausgebildet und/oder von dieser Seite (13) des Deckenelements (3; 3'; 3") zugänglich ist.

3. Deckenelement nach Anspruch 1 oder 2,
**dadurch gekennzeichnet, dass** das weitere Funktionselement (4) oder mindestens eines der weiteren Funktionselemente (4) eine Beleuchtungsvorrichtung (14) zur Beleuchtung der Räumlichkeit (100) oder eines Teils dieser ist.

4. Deckenelement nach einem der vorstehenden Ansprüche,
**dadurch gekennzeichnet, dass** das weitere Funktionselement (4) oder eines der weiteren Funktionselemente (4) ein Akustikelement (24) zur Modifikation von akustischen Eigenschaften der Räumlichkeit (100) oder eines Teils dieser ist.

5. Deckenelement nach einem der vorstehenden Ansprüche,
**dadurch gekennzeichnet, dass** das weitere Funktionselement (4) oder eines der weiteren Funktionselemente (4) einen Lautsprecher (44) oder eine Anzeigevorrichtung (34), insbesondere einen Monitor, oder einen Sensor, insbesondere einen Sensor zum Detektieren einer Bewegung in der Räumlichkeit (100) oder einen Sensor zum Detektieren von Rauch oder eines gasförmigen Stoffes oder einer erhöhten Temperatur, umfasst.

6. Deckenelement nach einem der vorstehenden Ansprüche,
**dadurch gekennzeichnet, dass** das Deckenelement (3; 3'; 3") paneel- oder plattenartig ausgebildet ist und/oder dass das Deckenelement (3; 3'; 3") langgestreckt ausgebildet ist und/oder dass an oder in dem Deckenelement (3; 3'; 3") eine Leitung (33) oder Leitungen (33) zur Aufnahme eines Heiz- oder Kühlfluids, insbesondere einer Flüssigkeit, beispielsweise Wasser, vorgesehen ist/sind oder anordenbar ist/sind.

7. Deckenelement nach einem der vorstehenden Ansprüche,
**dadurch gekennzeichnet, dass** das Deckenelement (3; 3'; 3") einen aus einem Metallmaterial, insbesondere aus Aluminium oder einer Aluminiumlegierung oder einem Stahl, ausgebildeten Grundkörper (23; 23') aufweist, wobei der Grundkörper (23) insbesondere als ein flaches Profil ausgebildet ist.

8. Deckenelement nach einem der vorstehenden Ansprüche,
**dadurch gekennzeichnet, dass** die Befestigungsgeometrie (43) mit einer hinterschnittenen Nut (143), insbesondere einer T-Nut (143), oder mehreren hinterschnittenen Nuten (143), insbesondere T-Nuten (143), ausgebildet ist, wobei die mehreren Nuten (143) vorzugsweise gleichartig ausgebildet sind.

9. Deckenelement nach Anspruch 8 in Verbindung mit Anspruch 7,
**dadurch gekennzeichnet, dass** die Nut (143) oder die Nuten (143) bei der Herstellung des Grundkörpers (23), insbesondere durch Strangpressen desselben, in den Grundkörper (23) eingebracht sind.

10. Deckenelement nach einem der vorstehenden Ansprüche,
**dadurch gekennzeichnet, dass** die Befestigungsgeometrie (43') mit einem Muster oder Raster einer Vielzahl von Öffnungen (143', 243'), insbesondere gleichartiger Öffnungen, ausgebildet ist.

11. Deckenelement nach Anspruch 10 in Verbindung mit Anspruch 7,
**dadurch gekennzeichnet, dass** die Öffnungen (143', 243'), beispielsweise als runde Löcher (143') oder als Langlöcher (243'), mittels Stanzen und/oder spanend in den Grundkörper (23') eingebracht sind.

12. Funktionsdecke (1; 1') für eine Räumlichkeit (100), umfassend eine Vielzahl von Deckenelementen (3; 3'; 3"), die gemäß einem der vorstehenden Ansprüche ausgebildet und mit einer Befestigungsgeometrie (43; 43') ausgestattet sind, mehrere Tragschienen (2) und mindestens ein weiteres Funktionselement (4), vorzugsweise mehrere weitere Funktionselemente (4);
wobei die Tragschienen (2) an einer Rohdecke (102) der Räumlichkeit (100) unmittelbar oder mittelbar über zusätzliche Haltelemente (22) montiert sind oder die Tragschienen (2) in eine Rohdecke (102) der Räumlichkeit (100) in einer zugänglichen Weise integriert sind,
wobei die Deckenelemente (3; 3'; 3") nebeneinander angeordnet und jeweils an mindestens zwei der Tragschienen (2) montiert und gehalten sind, und
wobei das weitere Funktionselement (4) oder die weiteren Funktionselemente (4) mit der Befestigungsgeometrie (43; 43') mindestens eines der Deckenelemente (3; 3'; 3") zusammenwirkt oder zusammenwirken und hierdurch vermittelt über das mindestens eine Deckenelement (3; 3'; 3") und die Tragschienen (2), an denen das mindestens eine Deckenelement (3; 3'; 3") montiert ist, an der Rohdecke (102) gehalten ist oder sind.

13. Funktionsdecke nach Anspruch 12,
**dadurch gekennzeichnet, dass** die Tragschienen (2) auf einer der Räumlichkeit (100) zugewandten Oberfläche einer Betondecke (103) als der Rohdecke (102) befestigt sind oder von der Betondecke (103) abgehängt montiert sind oder die Tragschienen (2) in ein Betondecken-Fertigteil (103') oder mehrere Betondecken-Fertigteile (103'), mit dem oder denen die Rohdecke (102) gebildet ist, integriert sind, beispielsweise in das oder die Betondecken-Fertigteil(e) (103') eingebettet sind; und/oder dass die Tragschienen (2) einen an einer Längsseite (12) offenen Querschnitt, insbesondere einen C-förmigen Querschnitt, aufweisen.

14. Funktionsdecke nach Anspruch 12 oder 13,
**dadurch gekennzeichnet, dass** Adapterstücke (5; 5") vorgesehen sind, die jeweils in eine der Tragschienen (2), insbesondere an einer frei wählbaren Stelle entlang einer Längsrichtung (L2) der Tragschiene (2), einsetzbar und, vorzugsweise lösbar, mit der Tragschiene (2) mechanisch koppelbar sind, wobei die Deckenelemente (3; 3'; 3") dafür eingerichtet sind, jeweils mit mehreren der Adapterstücke (5; 5") mechanisch, vorzugsweise lösbar, gekoppelt zu werden; und insbesondere dass die Deckenelemente (3; 3') mit den Adapterstücken (5) verklipsbar oder verrastbar sind oder die Deckenelemente (3") für ein Anschrauben an die Adapterstücke (5") ausgebildet sind.

15. Funktionsdecke nach mindestens einem der Ansprüche 12 bis 14,
**dadurch gekennzeichnet, dass** das weitere Funktionselement (4) oder eines der weiteren Funktionselemente (4) als eine Beleuchtungsvorrichtung (14) zur Beleuchtung der Räumlichkeit (100) oder eines Teils dieser, oder als ein Akustikelement (24) zur Modifikation der akustischen Eigenschaften der Räumlichkeit (100) oder eines Teils dieser, oder als ein Lautsprecher (44) oder eine Anzeigevorrichtung (34) oder ein Sensor ausgebildet ist.
